# FASCICULE DE BREVET EUROPEEN

(11) **EP 0 240 401 B1**
(45) Date de publication et mention de la délivrance du brevet: **27.11.1991**
(21) Numéro de dépôt: 87400624.0
(22) Date de dépôt: 20.03.1987
(51) Int. Cl.: E06B 1/30, E06B 1/20, E06B 1/64, B60J 1/00

(54) **Perfectionnements aux encadrements dormants de portes et fenêtres**
Tür- oder Fensterzarge
Door or window frame

(30) Priorité: 04.04.1986 FR 8604848
(43) Date de publication de la demande: 07.10.1987
(73) Titulaire: Société Etablissements GUY BOIDRON, Société à responsabilité limitée :, F-37500 Chinon (FR)
(72) Inventeur: Société Etablissements GUY BOIDRON, Société à responsabilité limitée :, F-37500 Chinon (FR)
(74) Mandataire: Vander-Heym, Serge

(56) Documents cités:
- AU-B- 537 021
- FR-A- 1 464 678
- FR-A- 2 456 823
- GB-A- 1 216 370
- US-A- 4 370 828
- US-A- 4 407 100

## Description

La présente invention est relative à des profilés pour encadrements dormants de portes et fenêtres.

Ces encadrements sont destinés plus particulièrement, mais non exclusivement, aux véhicules et remorques habitables.

En l'état actuel de la technique, on pratique une ouverture dans la paroi de l'habitacle puis on engage un cadre, formant la partie dormante, dans ladite ouverture, ledit cadre présentant une aile périphérique prenant appui contre la face correspondante de la paroi contre laquelle elle est fixée à l'aide de vis ou rivets. Cette technique nécessite donc la présence de montants ou de longerons noyés dans la paroi.

Depuis peu, on voit apparaître sur le marché des cloisons réalisées au moyen de panneaux, en mousse isolante rigide, recouverts sur chacune de leurs faces d'une feuille métallique mince. Ces panneaux ne se prêtent donc pas au rivetage ni au vissage et posent des problèmes quant au maintien des encadrements de portes et fenêtres.

Par le document FR-A. 1464678, il est connu de réaliser un profilé en deux parties comportant des moyens d'accrochage constitués par des crans.

Par le document AU-B-537 021 correspondant au préambule de la revendication, on connaît un profilé en deux parties susceptibles d'être fixées l'une à l'autre à l'aide de pièces rapportées munies de crans. L'une des parties de ce profilé présente une rainure dans laquelle on engage une bande élastiquement déformable.

Par le document GB-A-1216370, on connaît un encadrement réalisé à l'aide de deux profilés dont une aile de l'un présente sur ses deux faces des crans susceptibles de coopérer avec des crans prévus sur les faces internes d'une rainure de l'autre profilé.

La présente invention est relative à un encadrement dormant de portes et fenêtres du genre de ceux obtenus par assemblage de deux cadres s'accrochant l'un sur l'autre et réalisés à l'aide de profilés et affectant une section en forme de L et s'assemblant par enchevêtrement de crans, l'un desdits profilés présentant sur l'intérieur de l'une de ses faces une rainure, dans laquelle est engagée une bande réalisée en un matériau compressible et élastiquement déformable, et un épaulement, caractérisé en ce que l'épaulement porte une aile auxiliaire, présentant des crans susceptibles de coopérer avec des crans portés par l'aile correspondante de l'autre profilé, un espace subsistant entre cette aile et la face de l'aile de l'autre profilé lorsque les deux profilés sont assemblés.

L'invention sera mieux comprise par la description qui va suivre, faite en se référant au dessin annexé à titre d'exemple indicatif seulement, sur lequel :
La figure 1 est une vue en perspective montrant les deux profilés de l'invention.
La figure 2 est une vue partielle, en coupe, montrant la fixation d'un encadrement, réalisé à l'aide des profilés de la figure 1, sur la paroi d'un habitacle;
La figure 3 est une vue analogue à celle 2 montrant l'encadrement fixé.

En se reportant au dessin, on voit qu'on utilise deux profilés désignés sous les références générales 1 et 2, le profilé 1 formant le profilé principal et celui 2 le profilé secondaire, chacun desdits profilés affectant, en section, la forme d'une cornière ou d'un L.

Le profilé 1 présente deux ailes 3 et 4, celle 4 comportant sur sa face extérieure des nervures telles que celles 5,6 et 7 formant des rainures usuelles de réception de vitrages (non représentés).

Naturellement, ces rainures peuvent être réalisées à partir d'un profilé usuel fixé contre l'aile 4 (non représenté).

Le profilé 1 présente une aile auxiliaire 8 s'étendant parallèlement et à une certaine distance de la face intérieure 4a de l'aile 4 et présentant sur sa face située en regard de celle 4a des crans 9 longitudinaux. Ces crans, identiques, affectent en section la forme d'un triangle rectangle dont l'hypothénuse est dirigée vers l'extrémité de l'aile auxiliaire 8.

L'aile auxiliaire 8 est réalisée en un matériau élastiquement déformable. De préférence, le profilé 1, obtenu par extrusion, est réalisé en une matière plastique rigide élastiquement déformable.

L'aile auxiliaire 8 se raccorde à celle 3 par l'entremise d'un épaulement 10, dont l'utilité appraîtra plus loin.

De plus, l'aile 3 présente sur sa face intérieure une rainure 11 dont l'utilité apparaîtra, aussi, plus loin.

Le profilé secondaire 2 présente sur la face intérieure de son aile 12 des crans 13 identiques à ceux 9 du profilé principal.

Les profilés 1 et 2 sont tronçonnés et les tronçons sont assemblés de façon à constituer des cadres. L'assemblage des tronçons est un problème à la portée de l'homme de l'art. Pour chaque encadrement de baies, il faut réaliser un cadre à l'aide du profilé 1 et un cadre à l'aide du profilé 2.

Si on se reporte aux figures 2 et 3, on voit que le panneau 14 présente une ouverture, dont le bord inférieur apparaît en 14a sur le dessin, dans laquelle on engage le cadre formé à l'aide du profilé principal 1.

Il y a lieu de noter que l'épaulement 10 permet de centrer le cadre dans l'ouverture et de maintenir l'aile auxiliaire 8 à une certaine distance du bord 14a du panneau.

On présente ensuite le cadre formé à l'aide du profilé secondaire 2 et on engage l'extrémité de son aile 12 dans l'espace 15 compris entre l'aile auxiliaire 8 et celle 4. On réalise l'assemblage des deux cadres en exerçant une pression selon la flèche F, ce qui a pour effet de faire fléchir l'aile 8 et de faire pénétrer les crans 13 entre ceux 9 ( figure 3).

Selon une caractéristique importante de l'invention lors de la mise en place du cadre obtenue à l'aide du profilé principal on interpose entre la face correspondante du panneau 14 et celle intérieure de l'aile 3 une bande 16 réalisée en une matière élastiquement déformable, telle qu'une mousse plastique. Au repos, l'épaisseur de la bande 16 est supérieure à la profondeur de la rainure 11.

La bande 16, qui après assemblage des deux cadres se loge totalement dans la rainure 11 ( figure 3), remplit une double fonction :
- elle assure l'étanchéité entre l'encadrement et le panneau ;
- elle contribue à verrouiller les deux cadres assemblés
par la pression qu'elle exerce sur les crans.

Une bande analogue pourrait être insérée entre l'autre face du panneau et le cadre réalisé à l'aide du profilé secondaire 2.

Il faut signaler enfin que le dispositif de l'invention permet de résoudre simplement le problème consistant à fixer des encadrements sur des cloisons présentant des épaisseurs différentes.

En effet, le cadre formé à l'aide du profilé 2 joue le rôle d'un couvre-joint et le même profilé peut convenir pour des panneaux présentant des épaisseurs différentes et ce, sans nuire à l'aspect esthétique de l'ensemble.

## Revendications

1. Encadrement dormant de portes et fenêtres du genre de ceux obtenus par assemblage de deux cadres s'accrochant l'un sur l'autre et réalisés à l'aide de profilés (1) et (2) affectant une section en forme de L et s'assemblant par enchevêtrement de crans (9, 13), l'un desdits profilés (1) présentant sur l'intérieur de l'une de ses faces une rainure (11), dans laquelle est engagée une bande (16) réalisée en un matériau compréssible et élastiquement déformable, et un épaulement (10), caractérisé en ce que l'épaulement (10) porte une aile auxiliaire (8), présentant des crans (9) susceptibles de coopérer avec des crans (13) portés par l'aile correspondante (12) de l'autre profilé (2). un espace subsistant entre cette aile (12) et la face (4a) de l'aile (4) de l'autre profilé lorsque les deux profilés sont assemblés.

## Claims

1. Fixed framing for doors and windows of the type obtained by assembling two frames fastened onto each other and embodied with the aid of sectional steels (1) and (2) affecting an L-shaped section and being assembled via the interlocking of notches (9, 13), one of said sectional steels (1) having on the inside of one of its faces a groove (11) in which a strip (16) made of a compressible and elastically deformable material is engaged, and a shoulder (10), wherein the shoulder (10) bears an auxiliary wing (8) having notches (9) able to cooperate with notches (13) borne by the corresponding wing (12) of the other sectional steel (2), a space existing between this wing (12) and the face (4a) of the wing (4) of the other sectional steel when the two sectional steels are assembled.

## Patentansprüche

1. Rahmen für Türen und Fenster der Bauart, bei der zwei Rahmenteile aneinandergefügt sind und aus L-Profilen (1). (2) gebildet werden, die durch Einrasten von Einkerbungen (9), (13) ineinandergeschoben werden, wobei das eine der Profile (1) auf einer Innenseite einen Nut (11) zum Einsetzen eines aus nachgiebigem, elastischem Material bestehenden Streifens (16) sowie einen Absatz (10) besitzt, dadurch gekennzeichnet, daß der Absatz durch einen Seitensteg (8) mit Einkerbungen (9) erganzt ist, die mit den Einkerbungen (13) auf dem entsprechenden Steg (12) des anderen Profils (2) übereinstimmen und daß zwischen diesem Steg (12) und der Innenseite (4a) des Steges (4) des anderen Profils (2) ein Hohlraum verbleibt, wenn die beiden Profile zuzammengefügt sind.
